# EUROPÄISCHE PATENTSCHRIFT

(11) **EP 0 534 123 B1**
(45) Veröffentlichungstag und Bekanntmachung des Hinweises auf die Patenterteilung: **12.04.1995**
(21) Anmeldenummer: 92113995.2
(22) Anmeldetag: 17.08.1992
(51) Int. Cl.: B66B 1/46, B66B 3/00, B66B 1/20

(54) **Auf den Stockwerken angeordnete Rufregistrier- und Anzeigeeinrichtungen für Aufzüge**
Hall-mounted call registration and display devices for elevators
Clavier de destination et dispositif d'affichage à l'étage pour ascenseurs

(30) Priorität: 27.09.1991 CH 2867/91
(43) Veröffentlichungstag der Anmeldung: 31.03.1993
(73) Patentinhaber: INVENTIO AG, CH-6052 Hergiswil NW (CH)
(72) Erfinder: Kostka, Miroslav, CH-6275 Ballwil (CH); Chapman, John, Randolph, New Jersey 07869 (US)

(56) Entgegenhaltungen:
- EP-A- 0 320 583
- US-A- 4 691 808
- US-A- 4 972 926

## Beschreibung

Die Erfindung betrifft auf mindestens einem Stockwerk angeordnete Rufregistrier- und Anzeigeeinrichtungen für Aufzüge mit Sofortzuteilung von Zielrufen, wobei jede Rufregistrier- und Anzeigeeinrichtung eine 10er-Tastatur für die Eingabe von Rufen für gewünschte Zielstockwerke, mit einer Gruppensteuerungseinrichtung verbundene Rufspeicher und ein Anzeigefeld aufweist, in welchem mindestens ein erstes, das gewählte Zielstockwerk signalisierendes optisches Anzeigeelement und ein zweites, einen zugeteilten Aufzug signalisierendes optisches oder akustiches Anzeigeelement angeordnet sind, und wobei das erste Anzeigeelement über eine erste Steuerschaltung mit der 10er-Tastatur in Verbindung steht und das zweite Anzeigeelement über eine zweite Steuerschaltung mit der Gruppensteuerungseinrichtung verbunden ist.

Mit der EP-A- 0320583 ist eine Rufregistrier- und Anzeigeeinrichtung gemäss Oberbegriff bekannt geworden, welche ein Anzeigefeld mit mehreren Anzeigeelementen aufweist. Ein erstes Anzeigeelement signalisiert das gewählte Zielstockwerk in Form einer ein- oder zweistelligen Dezimalzahl, ein zweites den zugeteilten Aufzug in Form eines Grossbuchstabens. Weitere Anzeigeelemente signalisieren eine fehlerhafte Rufeingabe in Form eines doppelten Fragezeichens und die Lage des zugeteilten Aufzuges relativ zur betätigten Tastatur in Form von nach links bzw. nach rechts gerichteten Pfeilen. Die Anzeigeelemente werden bei der Rufeingabe und der Rufzuteilung mittels Steuerschaltungen aktiviert, die mit einer 10er-Tastatur, der 10er-Tastatur nachgeschalteten Rufspeichern und einer Gruppensteuerungseinrichtung verbunden sind. Die Anzeigeelemente sind aus Leuchtdioden gebildet, die bei der Aktivierung aufleuchten und nach ungefähr zwei Sekunden wieder verlöschen.

Derartige Rufregistrier- und Anzeigeeinrichtungen sind für Gruppensteuerungseinrichtungen für Aufzüge konzipiert, bei welchen in den Aufzugskabinen keine Rufknöpfe vorgesehen sind. Bei einer solchen, mit der EP-A 0 356 731 bekanntgewordenen Gruppensteuerungseinrichtung, wird bei der Rufeingabe auf einem Stockwerk für jeden Aufzug der Gruppe ein das Eingabestockwerk kennzeichnender Ruf und ein das Zielstockwerk kennzeichnender Ruf gespeichert. Jeder Aufzug weist einen Rechner in Form eines Mikroprozessors und eine Vergleichseinrichtung auf. Der Rechner errechnet unmittelbar nach der Registrierung eines Rufes aus aufzugsspezifischen Daten eine der durchschnittlichen Wartezeit aller Fahrgäste entsprechende Summe, auch Bedienungskosten genannt. Während eines sofort darauffolgenden Vergleiches der Bedienungskosten aller Aufzüge wird der Aufzug mit den kleinsten Bedienungskosten ermittelt, welchem dann der betreffende Ruf zugeteilt wird. Wie vorstehend bereits beschrieben, wird hierbei der betreffende Aufzug im Anzeigefeld der betätigten Rufregistrier- und Anzeigeeinrichtung kurzzeitig optisch signalisiert. Unaufmerksame wartende Fahrgäste oder beispielsweise ein Gespräch führende wartende Fahrgäste können dabei die Anzeige übersehen oder, wenn die Anzeige nur flüchtig wahrgenommen wurde, wieder vergessen. Wird nun ein anderer, in die gleiche Richtung fahrender Aufzug benutzt, so ist die Wahrscheinlichkeit gross, dass das gewünschte Zielstockwerk nicht erreicht wird. Da die Anzeige eine längere Zeit, beispielsweise ein bis zwei Sekunden, wirken muss, kann die Leistungsfähigkeit der Rufregistrier- und Anzeigeeinrichtungen bei Inanspruchnahme durch eine grössere Anzahl Fahrgäste stark vermindert werden.

Der Erfindung liegt die Aufgabe zugrunde eine Rufregistrier- und Anzeigeeinrichtung der eingangs genannten Art vorzuschlagen, bei der die Wahrnehmung der Anzeige des gewählten Zielstockwerkes und der Anzeige, welcher Aufzug zugeteilt wurde, sicherer ist, und bei der der Anzeigevorgang weniger Zeit beansprucht.

Diese Aufgabe wird durch die im Patentanspruch 1 gekennzeichnete Erfindung gelöst. Hierbei sind ein Drucker und eine Ticketausgabeeinrichtung vorgesehen, die über eine Steuerschaltung mit der Gruppensteuerungseinrichtung verbunden sind. Nach der Rufeingabe und bei der Rufzuteilung werden der Drucker und die Ticketausgabeeinrichtung betätigt, wobei ein Ticket ausgegeben wird, dessen Aufdruck das gewählte Zielstockwerk und den zugeteilten Aufzug anzeigt.

Die mit der Erfindung erzielten Vorteile sind darin zu sehen, dass die Fahrgäste bei der Betätigung der Tastaturen der Registrier- und Anzeigeeinrichtungen nicht auf optische Anzeigen achten müssen, da sie mit dem Ticket eine sichere, bleibende Information erhalten. Damit entfällt auch die Notwendigkeit sich das Kennzeichen des zugeteilten Aufzuges zu merken. Da die relativ lange Zeitdauer der optischen Anzeige entfällt, wird weniger Zeit für die Beanspruchung einer Rufregistrier- und Anzeigeeinrichtung durch einen Fahrgast benötigt, so dass die Anzahl der Rufregistrier- und Anzeigeeinrichtungen auf einem Stockwerk reduziert werden kann.

Im folgenden wird die Erfindung anhand eines auf der Zeichnung dargestellten Ausführungsbeispieles näher erläutert. Es zeigen:
- Fig. 1: auf einem Stockwerk angeordnete Rufregistrier- und Anzeigeeinrichtungen für eine aus drei Aufzügen bestehende Aufzugsgruppe,
- Fig. 2: ein Blockschaltschema der erfindungsgemässen Rufregistrier- und Anzeigeeinrichtung in vereinfachter Darstellung und
- Fig. 3-5: je eine Ansicht der Rufregistrier- und Anzeigeeinrichtung mit drei verschiedenen Beispielen der Anzeige.

In der Fig. 1 sind mit 1 die auf einem Stockwerk angeordneten Schachttüren von drei Aufzügen A, B, C einer Aufzugsgruppe bezeichnet. Zwischen den Schachttüren 1 sind nachstehend anhand der Fig. 2 - 5 näher beschriebene Rufregistrier- und Anzeigeeinrichtungen 2 vorgesehen, mittels welchen Rufe für gewünschte Zielstockwerke eingegeben werden können. Zu diesem Zweck weisen die Rufregistrier- und Anzeigeeinrichtungen 2 eine 10er-Tastatur 3 und ein Anzeigefeld 4 auf, in welchem mindestens der eingegebene Ruf und der zugeteilte Aufzug angezeigt wird. Den Aufzügen A, B, C sind Mikrocomputersysteme 5 zugeordnet, die über eine aus der EP-B 0 050 304 bekannte Vergleichseinrichtung 6 und eine aus der EP-B 0 050 305 bekannte serielle Datenübertragungseinrichtung 7 miteinander verbunden sind und zusammen eine Gruppensteuerungseinrichtung bilden, wobei die Rufregistrier- und Anzeigeeinrichtungen 2 an einem seriellen Bus 8 der Datenübertragungseinrichtung 7 angeschlossen sind.

Gemäss Fig. 2 ist die 10er-Tastatur 3 der Rufregistrier- und Anzeigeeinrichtung 2 mit Eingängen einer ersten Steuerschaltung 10 verbunden, die ausgangsseitig an einem ersten Anzeigeelement 11 für die Anzeige des eingegebenen Zielstockwerkes angeschlossen ist. Wie aus der im Stand der Technik zitierten EP-A 0 320 583 bekannt, besteht das erste Anzeigeelement 11 aus Siebensegmentanzeigen und die erste Steuerschaltung 10 im wesentlichen aus Kodierschaltungen. Der 10er-Tastatur 3 sind Rufspeicher 12 nachgeschaltet, deren Ausgänge über eine weitere Kodierschaltung 13 mit parallelen Dateneingängen eines am seriellen Bus 8 (Fig. 1) angeschlossenen seriellen Interfacebausteines 14 verbunden sind. Der serielle Interfacebaustein 14 steht über parallele Datenausgänge mit einer zweiten Steuerschaltung 15 in Verbindung, die ausgangsseitig an einem zweiten, dritten und vierten Anzeigeelement 16, 17, 18 angeschlossen ist. Wie ebenfalls aus der vorstehend genannten Druckschrift bekannt, bestehen die Anzeigeelemente 16, 17, 18 aus in einem Raster angeordnete Leuchtdioden, mittels welchen bei der Aktivierung beim zweiten Anzeigeelement 16 entsprechend dem zugeteilten Aufzug die Buchstaben A, B, C gebildet werden können. Beim dritten Anzeigeelement 17 kann ein nach links gerichteter, beim vierten Anzeigeelement 18 ein nach rechts gerichteter Pfeil gebildet werden (Fig. 3, 4). Dementsprechend weist die aus einer Kodierschaltung bestehende zweite Steuerschaltung 15 fünf Ausgänge auf. Mit 19 und 20 sind ein Drucker und eine Ticketausgabeeinrichtung bezeichnet, die im Handel erhältlich sind. Der Drucker 19 weist eine Matrix auf, deren Kreuzungspunkte den Pixeln des Druckbildes entsprechen. Die Matrix ist mit einer dritten Steuerschaltung 21 verbunden, die wie bekannt aus einem Zeichengenerator in Form eines ROMs für die Ansteuerung der Spalten, und einer Adressiereinrichtung für die Ansteuerung der Zeilen der Matrix besteht. Eingangsseitig steht die dritte Steuerschaltung 21 mit den parallelen Datenausgängen des seriellen Interfacebausteines 14 in Verbindung.

Wie aus den Fig. 3, 4 und 5 ersichtlich, sind das erste, zweite, dritte und vierte Anzeigeelement 11, 16, 17, 18 im Anzeigefeld 4 der Rufregistrier- und Anzeigeeinrichtung 2 angeordnet. Die Leuchtdioden eines fünften Anzeigeelementes 22 in Form eines doppelten Fragezeichens für die Signalisation einer Fehleingabe, sind zwischen den Leuchtdioden des ersten Anzeigeelementes 11 plaziert (Fig. 5). Die Ansteuerung des fünften Anzeigeelementes 22 kann beispielsweise wie aus der vorstehend bereits genannten Druckschrift bekannt erfolgen. Mit 23 ist ein Ausgabeschlitz für die Tickets bezeichnet.

Die vorstehend beschriebene Rufregistrier- und Anzeigeeinrichtung arbeitet wie folgt:
Bei Eingabe eines Rufes für ein bestimmtes Zielstockwerk mittels der 10er-Tastatur 3, wird das erste Anzeigeelement 11 aktiviert und der eingegebene Ruf durch Aufleuchten der entsprechenden Dezimalzahl bestätigt, wobei die Leuchtdauer ähnlich wie bei der bereits erwähnten EP-A 0 320 583 durch eine Verzögerungsschaltung bestimmt werden kann. Gleichzeitig wird der dem gewünschten Zielstockwerk zugeordnete Rufspeicher gesetzt. Die dabei von der weiteren Kodierschaltung 13 gebildete Adresse und die, wie nicht weiter beschrieben gespeicherten Adressen des Rufeingabe-Stockwerkes und der betätigten Rufregistrier- und Anzeigeeinrichtung 2 werden dem seriellen Interfacebaustein 14 zugeführt und zu einem Datenblock zusammengefasst, der über den seriellen Bus 8 an die Mikrocomputersysteme 5 der Aufzüge A, B, C gesendet wird. Jedes Mikrocomputersystem 5 errechnet nun nach einem Algorithmus, wie beispielsweise aus der EP-A 0 356 731 bekannt geworden, aus den empfangenen und anderen aufzugsspezifischen Daten eine Summe. Mittels der Vergleichseinrichtung 6 werden die Summen verglichen und das Rufpaar Eingabestockwerkruf / Zielstockwerkruf demjenigen Aufzug zugeteilt, der die kleinste Summe aufweist. Das betreffende Mikrocomputersystem 5 sendet nun über den seriellen Bus 8 an die betätigte Rufregistrier- und Anzeigeeinrichtung 2 einen Datenblock, der das Aufzugskennzeichen A, B oder C und die Zielstockwerk-Nummer vorzugsweise im ASCII-Code enthält. Die Daten werden über den seriellen Interfacebaustein 14 der dritten Steuerschaltung 21 zugeführt, wobei die Matrix angesteuert, der Drucker 19 betätigt und ein Ticket mit dem Aufdruck der gewünschten Zielstockwerk-Nummer und des Kennzeichens des zugeteilten Aufzuges ausgegeben wird. Die lediglich den zugeteilten Aufzug und dessen Lage relativ zur betätigten Rufregistrier- und Anzeigeeinrichtung 2 kennzeichnenden Daten werden der zweiten Steuerschaltung 15 zugeführt, wobei jeweils die betreffenden Anzeigeelemente 16 und 17 oder 18 über die zugeordneten Ausgänge der zweiten Steuerschaltung 15 aktiviert werden. Hierbei kann die Leuchtdauer der Anzeigeelemente 16 und 17 oder 18, wie auch des ersten, die Zielstockwerk-Nummer signalisierenden Anzeigeelementes 11, auf die Zeit der Ticketausgabe beschränkt werden.

In einer weiteren, nicht dargestellten Ausführungsform weist die Rufregistrier- und Anzeigeeinrichtung kein optisches Anzeigeelement für den zugeteilten Aufzug auf, sondern diese Information wird mittels dem Drucker und der Ticketausgabeeinrichtung ausgegeben. Es ist auch möglich zusätzlich oder anstelle der optischen Anzeigeelemente eine akustische Einrichtung in der Rufregistrier- und Anzeigeeinrichtung vorzusehen, mittels welcher der zugeteilte Aufzug angesagt werden kann. Weiterhin kann es von Vorteil sein, dass mit dem Ticket ausser den Angaben über das gewählte Zielstockwerk und den zugeteilten Aufzug, noch weitere, zusätzliche Informationen geliefert werden.

## Patentansprüche

1. Auf mindestens einem Stockwerk angeordnete Rufregistrier- und Anzeigeeinrichtungen für Aufzüge mit Sofortzuteilung von Zielrufen, wobei jede Rufregistrier- und Anzeigeeinrichtung (2) eine 10er-Tastatur (3) für die Eingabe von Rufen für gewünschte Zielstockwerke, mit einer Gruppensteuerungseinrichtung verbundene Rufspeicher (12) und ein Anzeigefeld (4) aufweist, in welchem mindestens ein erstes, das gewählte Zielstockwerk signalisierendes optisches Anzeigeelement (11) und ein zweites, einen zuteilten Aufzug signalisierendes optisches oder akustisches Anzeigeelement (16) angeordnet sind, und wobei das erste Anzeigeelement (11) über eine erste Steuerschaltung (10) mit der 10er - Tastatur (3) in Verbindung steht und das zweite Anzeigeelement (16) über eine zweite Steuerschaltung (15) mit der Gruppensteuerungseinrichtung verbunden ist,
dadurch gekennzeichnet,
dass ein Drucker (19) und eine Ticketausgabeeinrichtung (20) vorgesehen sind, und der Drucker (19) über eine dritte Steuerschaltung (21) und einen seriellen Interfacebaustein (14) mit der Gruppensteuerungseinrichtung verbunden ist, wobei nach der Rufeingabe und bei der Rufzuteilung der Drucker (19) und die Ticketausgabeeinrichtung (20) betätigt werden und ein Ticket ausgegeben wird, dessen Aufdruck mindestens das gewählte Zielstockwerk und den zugeteilten Aufzug anzeigt.

2. Rufregistrier- und Anzeigeeinrichtung nach Patentanspruch 1,
dadurch gekennzeichnet,
dass die Leuchtdauer der optischen Anzeigeelemente (11, 16, 17, 18) auf die Zeit der Ticketausgabe beschränkt ist.

3. Rufregistrier- und Anzeigeeinrichtung nach Patentanspruch 1,
dadurch gekennzeichnet,
dass zusätzlich zu einem optischen Anzeigeelement eine akustische Einrichtung vorgesehen ist, mittels welcher der zugeteilte Aufzug angesagt wird.

4. Rufregistrier- und Anzeigeeinrichtung nach Patentanspruch 1,
dadurch gekennzeichnet,
dass mit dem Ticket ausser den Angaben über das gewählte Zielstockwerk und den zugeteilten Aufzug, noch weitere, zusätzliche Informationen geliefert werden.

## Claims

1. Call-registering and indicating equipments arranged on at least one storey for lifts with immediate allocation of destination calls, wherein each call-registering and indicating equipment (2) displays a decade keyboard (3) for the entry of calls for desired destination storeys, call storage devices (12) connected with a group control equipment and an indicating field (4), in which at least one first optical indicating element (11) signalling the selected destination storey and a second optical or acoustical indicating element (16) signalling an allocated lift (16) are arranged and wherein the first indicating element (11) stands in connection with the decade keyboard (3) by way of a first control circuit (10) and the second indicating element (16) is connected with the group control equipment by way of a second control circuit (15), characterised thereby, that a printer (19) and a ticket-issuing equipment (20) are provided and the printer (19) is connected with the group control equipment by way of a third control circuit (21) and a serial interface block (14), wherein the printer (19) and the ticket-issuing equipment (20) are actuated after the call entry and during the lift allocation and a ticket is issued, the imprint of which indicates at least the selected destination storey and the allocated lift.

2. Call-registering and indicating equipment according to patent claim 1, characterised thereby, that the duration of illumination of the optical indicating elements (11, 16, 17, 18) is restricted to the time of the issue of the ticket.

3. Call-registering and indicating equipment according to patent claim 1, characterised thereby, that an acoustic equipment, by means of which the allocated lift is announced, is provided additionally to an optical indicating element.

4. Call-registering and indicating equipment according to patent claim 1, characterised thereby, that apart from the statements about the selected destination storey and the allocated lift, still further additional information is supplied by the ticket.

## Revendications

1. Dispositifs d'enregistrement d'appels et de signalisation, disposés à au moins un étage, pour ascenseurs à attribution immédiate d'appels de destination, étant précisé que chaque dispositif d'enregistrement d'appels et de signalisation (2) comporte un clavier décimal (3) pour l'entrée d'appels à destination d'étages souhaités, des mémoires d'appels (12) reliées à un dispositif de commande groupée, et une zone de signalisation (4) dans laquelle sont disposés au moins un premier élément de signalisation optique (11) signalant l'étage de destination choisi, et un deuxième élément de signalisation optique ou acoustique (16) signalant un ascenseur attribué, et étant précisé que le premier élément de signalisation (11) est relié au clavier décimal (3) par l'intermédiaire d'un premier circuit de commande (10), tandis que le deuxième élément de signalisation (16) est relié au dispositif de commande groupée par l'intermédiaire d'un deuxième circuit de commande (15),
caractérisé
en ce qu'il est prévu une imprimante (19) et un distributeur de tickets (20), et l'imprimante (19) est reliée au dispositif de commande groupée par l'intermédiaire d'un troisième circuit de commande (21) et d'un module d'interface série (14), étant précisé qu'après l'entrée d'un appel et lors de son attribution, l'imprimante (19) et le distributeur de tickets (20) sont actionnés et un ticket est délivré pour indiquer au moins l'étage de destination choisi et l'ascenseur attribué.

2. Dispositif d'enregistrement d'appels et de signalisation selon la revendication 1, caractérisé en ce que la durée pendant laquelle les éléments de signalisation optiques (11, 16, 17, 18) sont allumés est limitée à la durée d'émission du ticket.

3. Dispositif d'enregistrement d'appels et de signalisation selon la revendication 1, caractérisé en ce qu'il est prévu, en plus d'un élément de signalisation optique, un dispositif acoustique à l'aide duquel l'ascenseur attribué est annoncé.

4. Dispositif d'enregistrement d'appels et de signalisation selon la revendication 1, caractérisé en ce que le ticket fournit non seulement les indications concernant l'étage de destination choisi et l'ascenseur attribué, mais aussi d'autres informations supplémentaires.
